# EUROPÄISCHE PATENTSCHRIFT

(11) **EP 2 608 954 B1**
(45) Veröffentlichungstag und Bekanntmachung des Hinweises auf die Patenterteilung: **15.03.2017**
(21) Anmeldenummer: 11743555.2
(22) Anmeldetag: 15.08.2011
(51) Int. Cl.: B31B 70/85, B31B 160/20, B65D 33/01, B65D 33/16, B65D 30/18

(54) **SACK SOWIE VERFAHREN ZUR HERSTELLUNG VON SÄCKEN**
SACK AND METHOD FOR PRODUCING SACKS
SAC ET PROCÉDÉ DE FABRICATION DE SACS

(30) Priorität: 29.10.2010 EP 10189481; 25.08.2010 US 344581 P; 25.08.2010 DE 102010039770
(43) Veröffentlichungstag der Anmeldung: 03.07.2013
(73) Patentinhaber: Windmöller & Hölscher KG, 49525 Lengerich (DE)
(72) Erfinder: KÖHN, Uwe, 49078 Osnabrück (DE)
(86) Internationale Anmeldenummer: PCT/EP2011/064004
(87) Internationale Veröffentlichungsnummer: WO 2012/025413

(56) Entgegenhaltungen:
- EP-A1- 0 767 105
- DE-A1- 1 761 327
- DE-A1- 4 242 178
- DE-A1-102008 017 442
- DE-U1-202009 007 915
- US-A- 1 121 080
- US-A- 1 867 399

## Beschreibung

Die Erfindung betrifft ein Verfahren zur Herstellung von Säcken aus Schlauchstücken, welche Kunststoffmaterial umfassen, nach dem Oberbegriff des Anspruchs 1 und einen Sack, welcher Kunststoffmaterial umfasst, nach dem Oberbegriff des Anspruchs 10.

Säcke sowie Herstellverfahren und Vorrichtungen sind hinlänglich bekannt. Um solche Säcke herzustellen, ist vorgesehen,
- dass zumindest an einem Endbereich eines Schlauchstücks um eine Falzlinie unter Ausbildung von Dreieckstaschen ein Bodenrechteck gelegt wird,
- dass Teile der Laschen des Bodenrechtecks zurückgeschlagen werden und
- dass ein Bodendeckblatt zumindest auf Bereiche der Laschen des Bodenrechtecks und/oder auf Bereiche der Dreieckstaschen aufgelegt und mit diesen verbunden wird.

Die mit solchen Böden versehenen Säcke sind als Kreuz- oder Klotzbodensäcke bekannt.

Viele solcher Säcke dienen dem Transport von Schüttgütern, wie etwa von Baustoffen. Oft werden hierzu Ventilsäcke verwendet, die separat gefertigt sind und später über das Ventil befüllt werden. Um eine ausreichende Entlüftung des in der Regel pulverförmigen Füllgutes im Sack zu erreichen, wird oft eine Sackwandung mit feinen Nadeln perforiert. Die durch Nadeleinstiche erreichbaren Lochdurchmesser sind aber so groß, dass neben der Luft, die insbesondere beim Befüllen in den Sack eingetragen wird, auch ein störender Teil des Füllgutes aus den Löchern austritt und z. B. den Sack von außen verschmutzt.

Es sind daher weitere Entlüftungskonzepte bekannt, bei denen der Luftaustritt mit einer speziellen Form von Entlüftungskanälen im Sack erfolgt. Hierfür ist die Formung spezieller Längsnähte erforderlich. Ein solcher Sack ist beispielsweise aus der Patentanmeldung WO 2007/087965 A1 der Anmelderin bekannt. Solche Säcke haben sich bewährt. Das Schlauchmaterial, aus denen die zur Herstellung der Säcke notwendigen Schlauchstücke vereinzelt werden, muss dabei allerdings aus einer Bahn erzeugt werden, so dass das Einbringen der Längsnähte möglich ist.

Besonders günstige, aber trotzdem hochfeste Säcke werden oft aus einem Rundgewebe, welches Kunststofffäden umfasst, hergestellt. Das Rundgewebe ist in der Regel außenseitig beschichtet. Solche Säcke können durch Heißluftsiegeln ohne zusätzlichen Klebstoff hergestellt werden. Hierbei wird die Beschichtung des Gewebes beim Siegelprozess von Sack und Deckblatt angeschmolzen, ohne das Gewebe zu schädigen. Bei einem solchen Rundgewebe steht die Möglichkeit, spezielle Längsnähte zu bilden, nicht zur Verfügung.
Außerdem können Schlauchstücke als Ausgangshalbzeuge für die Herstellung von Säcken herangezogen werden, die aus einem in einem Blasfolienprozess hergestellten, nahtlosen Schlauch erzeugt wurden. Auch hier können keine speziellen Längsnähte gebildet werden. Die Herstellung solcher Schläuche ist ebenfalls kostengünstig.

Die EP 0 767 105 A1 offenbart einen Kreuzboden-Ventilsack, bei dem ein Filterblatt in den Boden integriert ist. Das Bodendeckblatt ist an seinen Rändern nur teilweise mit dem Boden verklebt, so dass die durch das Filterblatt hindurchtretende Luft auf nach außen entweichen kann.

Die DE 1 761 327 offenbart einen entlüftbaren, sackartigen Behälter, bei dem ein Bodenblatt aus Folie verwendet wird, das mit einer Reihe von Perforationen 67 versehen ist, welche durch einen Abdeckstreifen verschlossen sind, welcher aus einem luftdurchlässigen Werkstoff besteht. Insgesamt offenbart diese Druckschrift die oberbegrifflichen Merkmale der Ansprüche 1 und 10. Die vorliegende Erfindung geht also von dieser Druckschrift aus.

Die DE 42 42 178 A1 offenbart einen Verpackungsbeutel aus Papier oder Kunststoff mit einem ausgestanzten Sichtfenster. Im Bereich der Sichtfenster werden Verbundverstärkungsfenster aufgeklebt, die aus einem Netz und einem Abdeckstück bestehen.

Die US 1 121 080 A und die US 1 867 399 offenbaren Vorrichtungen zur Herstellung von Bahnen, aus denen später Bodenblätter herstellbar sind, wie sie etwa für die durch die DE 1 761 327 bekannt gewordenen Behälter benötigt werden.

Die Aufgabe der Erfindung ist es daher, einen Sack sowie ein Verfahren zu dessen Herstellung vorzuschlagen, bei welchem eine ausreichende Entlüftung des Füllgutes ermöglicht wird und bei welchem der Druck vermindert und ein Aufplatzen der Klebenaht während des Befüllvorgangs verhindert wird.

Die Aufgabe wird gelöst durch die Ansprüche 1 und 10.

Gemäß der Erfindung erfolgt das Aufkleben des luftdurchlässigen Materials so, dass von der Verbindungsnaht alle Durchbrüche der ersten Lage umgeben sind. Besonders vorteilhaft ist, wenn jeder einzelne Durchbruch von einer Verbindungsnaht, beispielsweise einer Klebstoffspur, umgeben wird. Dabei kann die jeweilige Verbindungsnaht einen Abstand zum umgebenen Durchbruch haben, so dass die Fläche, die von den Verbindungsnähten umschlossen wird, größer ist als die Fläche der Durchbrüche der ersten Lage. So wird eine größere Entlüftungsfläche erreicht und das luftdurchlässige Material gut ausgenutzt. Dabei kann sich die Luft, die beim Füllprozess mit vergleichsweise hohem Druck durch die Durchbrüche gedrückt wird, über diese Fläche verteilen. Anschließend kann sie über das luftdurchlässige Material entweichen. Die Verteilung über die Fläche hilft dabei, den Druck zu vermindern und ein Aufplatzen der Klebenaht zu verhindern. Hohe Entlüftungsdrücke können auch bei dem Abwerfen der Säcke, beispielsweise direkt nach der Befüllung, auftreten.

Vorgesehen ist das Verwenden eines Bodendeckblattes, welches zumindest teilweise luftdurchlässiges Material umfasst. Bei den oben beschriebenen Schlauchstücken besteht lediglich noch die Möglichkeit, über die Bodenbereiche für eine ausreichende Entlüftung zu sorgen. Ein Bodendeckblatt dient in der Regel der Verstärkung des Bodens, übernimmt aber erfindungsgemäß auch die Funktion der Entlüftung. Materialien, die luftdurchlässig, aber undurchlässig für das Füllgut sind, sind bekannt. Im Rahmen der vorliegenden Patentanmeldung sind luftdurchlässige Materialien also solche, die von sich aus bereits die Eigenschaft haben, Luft durchzulassen. Diese Eigenschaft ist den Materialien inhärent. Es sind also keine Materialien gemeint, die durch nachträgliche Bearbeitung, beispielsweise durch Nadelung oder Lochung, luftdurchlässig gemacht wurden. Die luftdurchlässigen Materialien können Vliese oder Filterpapiere sein. Weitere Materialien sind dem Fachmann in der Sackherstellung bekannt.

Um die Entlüftung zu verbessern, ist es vorteilhaft, wenn der Weg zwischen dem Füllgut und dem luftdurchlässiges Material umfassenden Bodendeckblatt möglichst nicht versperrt ist. Daher ist vorgesehen, dass die Laschen derart zurückgeschlagen werden, dass die Kanten der Laschen und die Kanten der Dreieckstaschen und/oder die Kante eines Ventilzettels eine Öffnung umgeben, durch welche das Innere des Sacks zugänglich ist. Entgegen der sonst üblichen Herstellweise, bei der sich die Bodenlaschen überlappen, ist demnach vorgesehen, dass zwischen den Laschen eine Öffnung entsteht, so dass die Luft ungehindert zu dem luftdurchlässigen Material und in der Folge nach außen gelangt. Um diesen Effekt wenigstens annähernd zu erreichen, können auch - wie bisher - sich überlappende Bodenlaschen vorgesehen sein, die mit Durchbrüchen versehen, also beispielsweise gelocht sind.

Weiterhin ist vorgesehen, dass das Bodendeckblatt zumindest zwei Lagen umfasst. Es ist vorgesehen, dass eine von diesen Lagen luftdurchlässiges Material umfasst. Der besondere Vorteil dieser Ausführungsform wird deutlich, wenn man sich vor Augen hält, dass luftdurchlässiges Material in der Regel mechanisch weniger belastbar ist als das eigentliche Sackmaterial. Daher kann nun die weitere Lage des Bodendeckblatts, die nicht notwendigerweise aus einem luftdurchlässigen Material besteht, die Funktion der Bodenverstärkung übernehmen, während die Entlüftungsfunktion bei dem luftdurchlässigen Material verbleibt. Ein geeignetes, festes Material kann hierzu vorgesehen werden. Ein Beispiel wäre ein Netz aus Fäden oder Fasern, welches Zugkräfte sehr gut aufnehmen kann, ohne zu reißen.

Ferner besteht die erste der den Laschen beziehungsweise den Dreieckstaschen zuwandte Lage aus luftundurchlässigem Material, in welches Durchbrüche, welche den Luftdurchtritt ermöglichen, eingebracht sind. Die Durchbrüche können etwa Austanzungen sein. Die Durchbrüche sind vorteilhafterweise kreisrund, da dann die Festigkeit möglichst wenig beeinträchtigt ist. Diese Ausgestaltung der Erfindung erlaubt es, dasselbe Material, aus welchem auch die Schlauchstücke erzeugt sind, für die erste Lage vorzusehen. Um das Entlüften durch die zweite Lage zu ermöglichen, müssen in der ersten Lage nun Öffnungen oder Luftdurchtritte vorgesehen sein. Die Größe der Öffnungen ist dabei so zu wählen, dass die Festigkeit des Materials nur in einem zulässigen Maße beeinträchtigt ist. Die Gleichheit der Materialien ist insbesondere deswegen vorteilhaft, weil sich die Bodendeckblattlage durch dasselbe Verfahren oder dieselben Klebstoffe sehr gut mit den weiteren Sackbestandteilen verbinden lässt, wie diese auch bei der herkömmlichen Deckblattbefestigung verwendet werden. In diesem Fall sind auch die Verbindungsstellen hochfest.

Die zweite Lage umfasst dann luftdurchlässiges Material und wird zweckmäßigerweise auf die erste Lage aufgebracht und mit dieser verbunden. Das Verbinden erfolgt vorteilhafterweise durch Kleben, thermisches Siegeln oder Ultraschallschweißen entlang einer Verbindungsnaht. Auch wenn das Aufbringen nach dem Anbringen der ersten Lage an dem Boden möglich ist, ist es bevorzugt, das Aufbringen vor dem Anbringen des Bodendeckblatts an dem Sack durchzuführen. Da Bodendeckblätter in der Regel als Bahnmaterial zur Verfügung gestellt werden, ist es sogar vorteilhaft, die erste Lage und die zweite Lage in bahnförmigem Zustand zusammen zu kleben. Erst bei der Herstellung der Säcke kann das die Bodendeckblätter bildende Bahnmaterial zu den eigentlichen Bodendeckblättern vereinzelt werden.

Bevorzugt ist jede die von den Klebstoffnähten umgebene Fläche zumindest doppelt so groß wie die Fläche des zugehörigen Durchbruchs. Für diesen Fall wird eine gute Entlüftungswirkung auch bei hohen Befüllgeschwindigkeiten erwartet.

In einer besonders vorteilhaften Weiterbildung der Erfindung ist auf die zweite Lage eine dritte Lage des Bodendeckblatts aufgebracht. Diese Lage ist oder wird mit der ersten und/oder der zweiten Lage verbunden. Dieses kann wiederum nach dem Aufbringen des Bodendeckblatts auf den Sack erfolgen, bevorzugt aber zuvor. Die dritte Lage kann insbesondere mit den langen Seitenkanten der ersten Lage des in der Regel rechteckigen Bodendeckblatts verbunden sein oder werden. Die dritte Lage kann dabei mit zwei Klebstoff- oder Siegelnähten verbunden werden. Die erste und die dritte Lage können auch einstückig ausgebildet sein. Nach dem Aufkleben der zweiten Lage kann dann das die zweite Lage überschießende Stück der ersten Lage umgeschlagen werden. Die Ränder der ersten und hierdurch entstandenen dritten Lage können durch eine Naht miteinander verbunden werden. Es können auch beidseitig überschießende Stücke vorgesehen werden. Diese werden umgeschlagen, wobei sich die Ränder überlappen. Die Ränder werden miteinander verbunden, wozu ebenfalls Klebeverfahren oder wärmeinduzierte Fügeverfahren genutzt werden können. An den Stirnseiten des Bodendeckblatts bleibt die dritte Lage vorzugsweise unverbunden mit den beiden ersten Lagen, so dass durch diese Öffnungen die Luft, die durch das luftdurchlässige Material gelangt, in das Freie gelangen kann. Für eine gute Entlüftung können auch die Nähte an den großen Längsseiten unterbrochen und/oder die Stirnseiten teilweise befestigt sein. Auch können mechanisch erzeugte Öffnungen in der dritten Lage, etwa Nadelungen, vorgesehen sein.

Die beschriebene dritte Lage kann das luftdurchlässige Material vor äußeren Einwirkungen und damit vor Beschädigungen schützen. Zudem bietet diese Lage die Möglichkeit, bedruckt zu werden. Schließlich wird ein Eindringen von Feuchtigkeit in das Sackinnere vermieden, so dass das Füllgut seine Eigenschaften im Wesentlichen nicht ändert.

In einer bevorzugten Weiterbildung ist es vorgesehen, in die dritte Lage Einschnitte einzubringen. Diese Einschnitte befinden sich bevorzugt in der Nähe der Durchbrüche der ersten Lage. Diese Einschnitte können als Ventil dienen. Die Luft, die durch das luftdurchlässige Material dringt, muss nun nicht ausschließlich durch die Öffnungen an den Stirnseiten des Bodendeckblatts entweichen, sondern kann zusätzlich durch die Einschnitte nach außen gelangen. Die Entlüftungsleistung des Sacks kann auf diese Weise wesentlich gesteigert werden. Ist der Durchbruch der ersten Lage kreisrund, so empfiehlt es sich, zumindest einen kreisbogenförmigen Einschnitt einzubringen. Dabei sollte der Radius des Kreisbogens etwas größer sein als der Radius der Durchbrüche, so dass das luftdurchlässige Material der zweiten Lage auch weiterhin gut gegen äußere Einflüsse geschützt ist. Die Mittelpunkte eines Durchbruchs der ersten Lage und des kreisbogenförmigen Einschnitts sollte aufeinander liegen.

In einer besonders bevorzugten Ausgestaltung der Erfindung werden Schlauchstücke verwendet, die aus nahtlos hergestelltem Schlauch gebildet werden. Insbesondere umfasst der nahtlos hergestellte Schlauch ein Rundgewebe aus gereckten Kunststoffbändchen, welches mit einem Kunststoff beschichtet ist. In diesem Fall umfassen die erste und die optionale dritte Lage des Bodendeckblatts ein Gewebe aus Kunststoffbändchen, wobei auch dieses Gewebe mit einer Beschichtung versehen ist. In diesem Fall können Sack und Bodendeckblatt durch ein wärmeinduziertes Fügeverfahren miteinander verbunden werden. Dabei werden die Beschichtungen angeschmolzen und die Einzelteile aneinander gepresst. Die Beschichtungen verschmelzen und bilden nach dem Erkalten eine Verbindungsschicht zwischen den Geweben. Die Beschädigung der Gewebe wird bei diesem Fügeverfahren vermieden. Die erste Lage des Bodendeckblatts garantiert eine ausreichende Festigkeit des Sackes im Bereich des Bodendeckblatts. Da sie aus Gewebe besteht, kann sie hohe Kräfte aufnehmen. Auch die gefügte Verbindung ist hierzu geeignet. Die Durchbrüche zum Luftdurchlass sind klein und schwächen das Deckblatt nicht wesentlich. Die zweite Lage aus luftdurchlässigem Material hält das Füllgut zurück, ermöglicht aber einen Luftdurchsatz. Ein optimal geeignetes Material kann zur Erfüllung dieser Funktion ausgewählt werden. Dies kann beispielsweise ein hochporöses Papier sein. Es hält auch der Wärme des wärmeinduzierten Fügeverfahrens stand. Damit ist dieses Material gegenüber einem Kunststoffvlies überlegen.

Es ist zweckmäßig, vor dem Befestigen des Bodendeckblatts auf dem Bodenbereich des Sacks auf die Bereiche der dem Boden des Sackes zugewandten Seite des Bodendeckblatts, welche die Öffnung abdecken, ein Trennmittel aufzubringen. Diese Maßnahme verhindert das Verbinden des Deckblatts mit der Sackinnenseite, wenn diese nicht durch die Laschen des Bodenrechtecks vollständig abgedeckt ist, also wenn eine Öffnung vorhanden ist. Die Maßnahme ist vor allem bei der Anwendung eines wärmeinduzierten Fügeverfahrens vorteilhaft.

Gegenstand der vorliegenden Erfindung ist ein Sack, welcher Kunststoffmaterial umfasst. Dieser Sack umfasst zudem die folgenden Merkmale:
- einen Schlauchkörper
- einen zumindest an einem Ende des Schlauchkörpers angefalteten Boden, welcher Dreieckstaschen und diese Dreieckstaschen zumindest teilweise überlappende Laschen umfasst,
- ein Bodendeckblatt, mit welchem der Boden bedeckt ist, wobei das Bodendeckblatt zumindest auf Bereiche der Laschen und/oder auf Bereiche der Dreieckstaschen aufgelegt und mit diesen verbunden ist, wobei das Bodendeckblatt (21) zumindest zwei Lagen umfasst, von denen eine Lage luftdurchlässiges Material umfasst, wobei die erste, den Laschen (4, 5) und/oder den Dreieckstaschen (6, 7) zugewandte Lage Kunststoffmaterial und Durchbrüche wie etwa Ausstanzungen umfasst.

Der erfindungsgemäße Sack zeichnet sich gemäß Anspruch 10 dadurch aus, dass die zweite Lage mittels Klebstoffnähten auf die erste Lage aufgeklebt ist, von welchen die Durchbrüche (13) vollständig umgeben sind..

Weitere vorteilhafte Ausgestaltungen ergeben sich aus den sich dem Anspruch 10 anschließenden Unteransprüchen. Die Vorteile dieser Ausgestaltungen wurden bereits in der vorliegenden Anmeldung durch die Beschreibung von Herstellverfahren angegeben.

Weitere Ausführungsbeispiele der Erfindung gehen aus der gegenständlichen Beschreibung und den Ansprüchen hervor.
Die einzelnen Figuren zeigen:
- Fig. 1: Teilansicht eines Sackes mit aufgezogenem Boden
- Fig. 2: Teilansicht eine Sackes mit umgelegten Laschen des Bodenrechtecks
- Fig. 3: Ein Grundblatt zur Herstellung eines erfindungsgemäßen Bodendeckblatts
- Fig. 4: Wie Fig. 3, jedoch mit aufgeklebtem luftdurchlässigem Material
- Fig. 5: Wie Fig. 4, jedoch mit eingeschlagenen seitlichen Abschnitten
- Fig. 6: Ansicht VI - VI aus Fig. 5 vom Schlauchinneren gesehen
- Fig. 7: Perspektivische Ansicht eines erfindungsgemäßen Sacks
- Fig. 8: Aufsicht auf ein Deckblatt mit kreisbodenförmigen Einschnitten
- Fig. 9: Aufsicht auf ein Deckblatt mit eckigen Einschnitten
- Fig. 10: Seitenansicht eines Sackes mit entweichender Luft

Fig. 1 zeigt eine Teilansicht eines Schlauchstücks beziehungsweise eines Sacks 1, der beispielsweise aus einem flachgedrückten Rundgewebe aus gereckten Kunststoffbändchen besteht, welches nach dem Flachlegevorgang mit einer Kunststoffbeschichtung versehen wurde. Der Endbereich des Schlauchstücks 1 wurde bereits zu einem Bodenrechteck 2 aufgezogen. Dazu wurden die beiden übereinander liegenden Wandungen des Schlauchstücks, die bei dem Flachlegeprozess entstehen, um eine Falzlinie 3, die gleichzeitig die Bodenmittenlinie des späteren Bodens darstellt, umgefaltet, so dass die entstandenen Laschen 4, 5 anschließend in einer Ebene liegen. Die Laschen 4 und 5 bilden dann das Bodenrechteck. Durch das Umfalten entstehen in den Seitenbereichen die Dreieckstaschen 6 und 7. Auf eine der Dreieckstaschen, in dem gezeigten Fall auf die Dreieckstasche 7, ist ein Ventilzettel, aus dem später ein Ventil entsteht, oder ein Ventil 8 aufgelegt. Über dieses Ventil 8 kann der Sack später befüllt werden.

Um nun den Boden fertig zu stellen, werden Teile der Laschen 4 und 5 um die Falzkanten 9 und 10 zurückgeschlagen. Die mit den Seitendreiecken 6 und 7 beziehungsweise die mit dem Ventil 8 überlappenden Bereiche der Laschen 4 und 5 können mit diesen fest verbunden werden. Eine feste Verbindung kann allerdings durch das spätere Aufbringen eines Bodendeckblatts erfolgen, so dass die soeben beschriebenen überlappenden Bereiche nicht eigens miteinander verbunden werden müssen.

Bei herkömmlichen Säcken überlappen die Randbereiche der Laschen 4 und 5, so dass auch ohne Bodendeckblatt ein geschlossener Boden entstehen kann. Bei einem erfindungsgemäßen Sack und seinem Herstellungsverfahren nehmen die Randbereiche einen Abstand von einander ein, so dass eine Öffnung 11 verbleibt, über die eine Verbindung vom Sackinneren nach außen besteht, durch die die mit der Befüllung des Sackes eingetragene Luft entweichen kann. Diese Öffnung 11 wird von den Rändern der Laschen 4 und 5 sowie den Rändern der Dreieckstasche 6 und des Ventils 8 begrenzt.

Anhand der Figuren 3 bis 6 wird nun ein Ausführungsbeispiel der Erfindung erläutert. In diesen Figuren wird die Herstellung eines Bodendeckblatts gezeigt, das, verbunden mit einem Sack nach der Figur 2, einen erfindungsgemäßen Sack generiert.

Die Figur 3 zeigt das Grundblatt 12, welches eine Breite B aufweist, weiche zumindest doppelt so groß ist wie die gewünschte Breite BD des späteren Bodendeckblatts (siehe Figur 7). Das Material des Grundblatts 12 ist vorzugsweise das Material des Sacks 1, also ein Gewebe aus Kunststoffbändchen. Das Grundblatt besteht im Gegensatz zum Schlauchstück vorzugsweise aus einer Lage und kann einseitig beschichtet sein. Das Material ist in diesem Fall luftundurchlässig. In der Figur 3 sind weiterhin Durchbrüche 13 zu sehen, welche vorzugsweise kreisrund sind und weiche vorzugsweise mittels zumindest einer Stanzeinrichtung einbringbar sind. Die Durchbrüche können daher auch als Ausstanzungen bezeichnet werden. Allerdings sind die Durchbrüche auch mit anderen Einrichtungen wie etwa einer Laserschneideinrichtung herstellbar. Die Durchbrüche 13 werden dabei so auf dem Grundblatt 12 angeordnet, dass sie später über der Öffnung 11 des Bodens liegen. Nur dann kann die Luft, die durch die Öffnung 11 gelangt, auch die Durchbrüche 13 passieren.

Insbesondere während des Befüllvorgangs wirken auf das Grundblatt 12 die Kräfte, die mit den Pfeilen F und F' symbolisiert sind. Die Form und die Größe der Durchbrüche sind so zu wählen, dass die Haltbarkeit des Grundblatts lediglich in einem vertretbaren Maße eingeschränkt wird. Hier scheint es vorteilhaft zu sein, die Durchbrüche mit mindestens ihrer Öffnungsweite W jeweils voneinander in Richtung x zu beabstanden. In den Bereichen des Ventils 8 und der Dreieckstasche 6 sind möglichst durchbruchfreie Bereiche 14 vorzusehen.

In der Figur 3 ist das Grundblatt 12 bereits mit Klebstoffspuren versehen. Diese Klebstoffspuren umfassen längs verlaufende Klebstoffspuren 15 und quer verlaufende Klebstoffspuren 16. Jeweils zwei Klebstoffspuren 16 und Abschnitte der beiden Klebstoffspuren 15 umgeben einen Durchbruch 13. Eine solche Anordnung der Klebstoffspuren sorgt für eine sichere Befestigung eines luftdurchlässigen Zettels oder einer Bahn und verhindert, dass Luft und/oder Füllgut unter dem Filterpapier seitlich entweichen kann. Die von den Klebstoffspuren umschlossene Fläche ist dabei vorzugsweise doppelt so groß wie die Fläche der Durchbrüche 13. Auch die durchbruchfreien Bereiche 14 können von Klebstoffspuren umgeben sein. Zwar sind hier zumindest keine quer verlaufenden Klebstoffspuren notwendig, jedoch können die Spuren auf einfache Weise mittels einer Auftragswalze appliziert werden, welche dann der Einfachheit halber auch an den durchbruchfreien Bereichen an das Grundblatt 12 angestellt bleibt. Dies gilt insbesondere, wenn mehrere Grundblätter 12 zusammenhängend, beispielsweise als Bahn, transportiert werden.

Die Figur 4 zeigt das Grundblatt 12 aus der Figur 3, jedoch mit aufgeklebtem Zettel 17 aus luftdurchlässigem Material, welcher die zweite Lage des späteren Bodendeckblatts bildet. Auch die Zettel 17 können zusammenhängend, etwa in Form einer Bahn, zur Verfügung gestellt werden. In der Figur 4 ist dieser Zettel mit einer Schraffur dargestellt. Die an sich nicht sichtbaren Klebstoffspuren 15, 16 und die Durchbrüche 13 sind dennoch eingezeichnet. Der Zettel 17 besteht beispielsweise aus grobporigem Filterpapier, weiches sehr gut Luft passieren lässt, aber das Füllgut zurückhält. Das Filterpapier kann für sich genommen die Kräfte F und F' nicht aufnehmen. Die Dehnbarkeit bietet jedoch einen großen Vorteil. Bei Druckstößen, wie sie beim Abfüllen oder Abwerfen eines Sackes auftreten können, gelangt die Luft durch die Öffnung 11 und die Durchbrüche 13 in die durch die Klebstoffspuren begrenzten Räume zwischen dem Grundblatt 12 und dem Zettel 17. Das Zettelmaterial gibt nun ein wenig nach, so dass das Volumen der besagten Räume größer wird. Auf diese Weise wird ein Luftreservoir zur Verfügung gestellt, so dass die Luft nach und nach durch die Zettel 17 entweichen kann.

In der Figur 4 sind die seitlichen Abschnitte 18 und 19 des Grundblatts 12 dargestellt, wobei in der Nähe eines der beiden äußeren Ränder, im gezeigten Beispiel in der Nähe des Randes des Abschnitts 18, eine weitere, längs verlaufende Klebstoffspur 20 aufgetragen ist.

Die beiden seitlichen Abschnitte 18 und 19 werden nun so um in x-Richtung verlaufende Kanten umgeschlagen, dass sich ihre Ränder überlappen und die Klebstoffspur 20 zwischen ihnen liegt. Dies ist in der Figur 5 dargestellt. Die nun nicht mehr sichtbare Klebstoffspur 20 ist hier mit unterbrochenen Linien dargestellt. Wenn die Grundblätter 12 in einer Bahn vorliegend verwendet werden, ähnelt das Umschlagen der Schlauchbildung, wie sie beispielsweise bei der Erzeugung von Papierschläuchen für die Herstellung von Papierbeuteln bekannt ist.

Nach dem Umschlagen der seitlichen Abschnitte kann zumindest die komplette Außenoberfläche des so entstandenen Bodendeckblatts 21 beschichtet sein, wenn ein zumindest einseitig beschichtetes Grundblatt verwendet wurde. Die seitlichen Bereiche, die nun eine dritte Lage 22 bilden, haben unterschiedliche Funktionen. Zum einen schützen sie den Zettel 17 vor Beschädigungen und vor Feuchtigkeit. Zudem können sie als lnformationsträger verwendet werden. Hierzu können auf die Grundblätter 12 bereits vor deren Verarbeitung Drucke aufgebracht werden. Die bereits mehrfach als Beispiel erwähnten Beschichtungen auf Gewebe von Kunststoffbändchen sind ein gut geeignetes Substrat für Bedruckungen. Ein Beispiel für ein Druckmotiv 23 ist gezeigt.

Die Figur 6 zeigt nun eine Rückseitenansicht des erzeugten Deckblatts 21. Durch die Durchbrüche 13 ist der Zettel 17 zu sehen. Es ist ein schraffierter Bereich zu sehen, der eine mit einem Trennmittel versehene Fläche 24 darstellt. Ein Trennmittel ist insbesondere dann vorteilhaft, wenn das Bodendeckblatt 21 mittels eines wärmeinduzierten Fügeverfahrens auf den Sackboden aufgebracht wird. Das Bodendeckblatt verbindet sich nun nicht mit den inneren Oberflächen des Sacks. Als Trennmittel eignet sich in diesem Fall ein Trennlack, der vor der Verarbeitung des Grundblatts 12 mit einem bekannten Druckverfahren und mittels einer Druckvorrichtung auf dieses aufgetragen werden kann. Die mit dem Trennmittel versehene Fläche 24 ist bevorzugt deckungsgleich mit der Öffnung 11 der bereits gefalteten Böden. Die Fläche 24 kann aber auch geringfügig größer als die Öffnung 11 sein, um Fertigungsungenauigkeiten auszugleichen.

Der Zettel 17 ist zweckmäßigerweise ebenfalls mit einem Trennmittel beaufschlagt oder besteht aus einem Material, welches sich beim Klebe- oder Fügevorgang nicht mit den inneren Oberflächen des Sackes verbindet. Dies gilt beispielsweise für Papier bei einem Heißsiegelvorgang.

Die Figur 7 zeigt einen Abschnitt eines fertigen Sacks 1, der den fertigen Sackboden 25 umfasst, bei dem das Bodendeckblatt 21 aufgebracht, insbesondere aufgesiegelt wurde. Gepunktet ist die Lage der Durchbrüche 13 dargestellt, mit strichpunktierter Linie die Lage der Laschen 4 und 5. Diese Ansicht veranschaulicht, dass die Durchbrüche 13 im Bereich der Öffnung 11 liegen, welche im Wesentlichen durch die Laschen 4 und 5 begrenzt wird. Mit unterbrochener Linie ist die Lage des Ventils 8 gezeigt, dessen Rand ebenfalls eine Grenze für die Öffnung 11 darstellt. Das Druckmotiv 23 ist in dieser Figur nicht dargestellt.

Die Figur 8 zeigt die Draufsicht auf ein weiteres Bodendeckblatt 21, welche für eine weitere Ausführungsform der Erfindung nutzbar ist. Sichtbar ist die dritte Lage 22 des Bodendeckblatts 21. Mit unterbrochener Linie sind die Durchbrüche 13 der ersten Lage dargestellt, die im Ausführungsbeispiel der Figur 8 kreisrund sind. Konzentrisch zu dieser Umfangslinie der Durchbrüche 13 sind kreisbogenförmige Einschnitte 26 vorgesehen. Durch diese Einschnitte 26 werden Laschen 27 erzeugt, die nun gegenüber der dritten Lage abhebbar sind, so dass der Zettel 17 in direktem Kontakt mit der Umgebung treten kann. Die durch den Zettel 17 hindurch tretende Luft kann somit auf einfache Weise direkt an die Umgebung abgegeben werden. Gezeigt ist, dass die Einschnitte 26 einen Abstand zu den Umfangslinien der Durchbrüche haben. Jeder Einschnitt kann einen bestimmten Winkelbereich einnehmen, der beispielsweise 135 Grad betragen kann. Daraus folgt, dass der Winkelbereich, in dem die Laschen an der dritten Lage befestigt sind, zweimal 45 Grad beträgt. Sind die Laschen angehoben, besteht also ein Entlüftungskanal 28, der nach außen zeigt, d.h. die Luft entweicht nach außen (siehe Pfeile 29 in Figur 10) und somit von der Bodenmittenlinie weg. Im Verlaufe des Entlüftungskanals wird der Entlüftungsquerschnitt damit stetig größer, was die Entlüftung erheblich verbessert.

Die Figur 9 zeigt eine weitere Ausführungsvariante der Erfindung. Hier sind die Durchbrüche 13 als Vierecke dargestellt. Auch die Einschnitte 26 sind eckig ausgebildet. Gezeigt ist wieder ein Beispiel, in dem die Einschnitte 26 die Durchbrüche 13 mit etwas Abstand umgeben.

Die Figur 10 zeigt die Seitenansicht eines Sacks 1 in dem Moment, in dem die eingetragene Luft austritt. In diesem Fall wölbt sich in der Regel das Bodendeckblatt 21 nach außen. Unter diesem Einfluss und unter dem Einfluss der nach außen strömenden Luft werden die Laschen 27 nach außen gedrückt, so dass sich die Entlüftungskanäle 28 öffnen. Die Luft kann nun, grob in Richtung der Pfeile 29, entweichen.

Die vorliegende Anmeldung offenbart eine Vielzahl von Merkmalen und Ausführungsformen in Bezug auf erfindungsgemäße Verfahren, Erzeugnisse und Vorrichtungen. Auch wenn verschiedene Merkmale und Ausführungsformen lediglich im Zusammenhang mit bestimmten anderen Merkmalen und Ausführungsformen offenbart sind, so sind alle Merkmale und Ausführungsformen als frei miteinander kombinierbar anzusehen, ohne dass diese Merkmalskombinationen explizit erwähnt sein müssen.

| **Bezugszeichenliste** | |
|---|---|
| 1 | Schlauchstück / Sack |
| 2 | Bodenrechteck |
| 3 | Falzlinie |
| 4 | Lasche |
| 5 | Lasche |
| 6 | Dreieckstasche |
| 7 | Dreieckstasche |
| 8 | Ventil |
| 9 | Falzkante |
| 10 | Falzkante |
| 11 | Öffnung |
| 12 | Grundblatt |
| 13 | Durchbrüche |
| 14 | Durchbruchfreie Bereiche |
| 15 | Längs verlaufende Klebstoffspur |
| 16 | Quer verlaufende Klebstoffspur |
| 17 | Zettel |
| 18 | Seitlicher Abschnitt des Grundblatts 12 |
| 19 | Seitlicher Abschnitt des Grundblatts 12 |
| 20 | Längs verlaufende Klebstoffspur |
| 21 | Bodendeckblatt |
| 22 | dritte Lage |
| 23 | Druckmotiv |
| 24 | Fläche, mit Trennmittel versehen |
| 25 | Sackboden |
| 26 | Einschnitt |
| 27 | Lasche |
| 28 | Entlüftungskanal |
| 29 | Luftaustrittsrichtung |
| | |
| A | Transportrichtung der Bahn |
| B | Breite des Grundblatts 12 |
| BD | Breite des Bodendeckblatts 21 |
| x | Richtung entlang der Längsachse des Grundblatts 12 |
| y | Richtung quer zur Längsachse des Grundblatts 12 |

## Patentansprüche

1. Verfahren zur Herstellung von Säcken aus Schlauchstücken (1), welche Kunststoffmaterial umfassen, bei dem
- zumindest an einem Endbereich um eine Falzlinie (3) unter Ausbildung von Dreieckstaschen (6, 7) ein Bodenrechteck (2) gelegt wird, welches Laschen (4, 5) umfasst,
- Teile der Laschen (4, 5) des Bodenrechtecks (2) zurückgeschlagen werden
- ein Bodendeckblatt (21) zumindest auf Bereiche der Laschen (4, 5) des Bodenrechtecks (2) und/oder auf Bereiche der Dreieckstaschen (6, 7) aufgelegt und mit diesen verbunden wird,
- ein Bodendeckblatt (21) verwendet wird, welches zumindest teilweise luftdurchlässiges Material umfasst,
- wobei das Bodendeckblatt (21) zumindest zwei Lagen umfasst, von denen eine Lage luftdurchlässiges Material umfasst,
- wobei die erste, den Laschen (4, 5) und/oder den Dreieckstaschen (6, 7) zugewandte Lage aus luftundurchlässigem Material besteht und in welche Durchbrüche (13) eingebracht sind,
- wobei die zweite Lage luftdurchlässiges Material umfasst und auf die erste Lage aufgebracht wird, und
**dadurch gekennzeichnet,**
- **dass** die zweite Lage mit der ersten Lage verbunden wird und
- **dass** zum Verbinden Verbindungsnähte verwendet werden, von weicher die Durchbrüche (13) vollständig umgeben sind.

2. Verfahren nach Anspruch 1,
**dadurch gekennzeichnet, dass**
die Laschen (4, 5) derart zurückgeschlagen werden, dass die Kanten der Laschen (4, 5) und die Kanten der Dreieckstaschen (6, 7) und/oder die Kante eines Ventilzettels eine Öffnung (11) umgeben, durch welche das Innere des Sacks zugänglich ist.

3. Verfahren nach einem der vorstehenden Ansprüche,
**dadurch gekennzeichnet, dass**
jede von den Klebstoffnähten umgebene Fläche zumindest doppelt so groß ist wie die Fläche des zugehörigen Durchbruchs (13).

4. Verfahren nach einem der vorstehenden Ansprüche,
**dadurch gekennzeichnet, dass**
auf die zweite Lage eine dritte Lage aufgebracht und mit der ersten und/oder mit der zweiten Lagen verbunden wird.

5. Verfahren nach dem vorstehenden Anspruch,
**dadurch gekennzeichnet, dass**
in die dritte Lage zumindest in der Nähe von Durchbrüchen (13) der ersten Lage Einschnitte (26) eingebracht werden.

6. Verfahren nach dem vorstehenden Anspruch,
**dadurch gekennzeichnet, dass**
die Einschnitte kreisbogenförmig ausgebildet werden.

7. Verfahren nach dem vorstehenden Anspruch,
**dadurch gekennzeichnet, dass**
ein nahtlos hergestellter Schlauch verwendet wird, der ein Rundgewebe aus gereckten Kunststoffbändchen umfasst, wobei das Rundgewebe mit einem Kunststoff beschichtet ist.

8. Verfahren nach einem der vorstehenden Ansprüche,
**dadurch gekennzeichnet, dass**
das Bodendeckblatt (21) durch ein wärmeinduziertes Fügeverfahren auf dem Bodenbereich des Sacks befestigt wird.

9. Verfahren nach einem der vorstehenden Ansprüche,
**dadurch gekennzeichnet, dass**
vor dem Befestigen des Bodendeckblatts (21) auf dem Bodenbereich des Sacks auf die Bereiche der dem Boden des Sackes zugewandten Seite des Bodendeckblatts (21), welche die Öffnung (11) abdecken, ein Trennmittel aufgebracht wird.

10. Sack (1), welcher Kunststoffmaterial umfasst und welcher die folgenden Merkmale umfasst:
- einen Schlauchkörper
- einen zumindest an einem Ende des Schlauchkörpers angefalteten Boden, welcher Dreieckstaschen (6, 7) und diese Dreieckstaschen (6, 7) zumindest teilweise überlappende Laschen (4, 5) umfasst,
- ein Bodendeckblatt (21), mit welchem der Boden bedeckt ist, wobei das Bodendeckblatt (21) zumindest auf Bereiche der Laschen (4, 5) und/oder auf Bereiche der Dreieckstaschen (6, 7) aufgelegt und mit diesen verbunden ist, wobei das Bodendeckblatt (21) zumindest teilweise luftdurchlässiges Material umfasst,
- wobei das Bodendeckblatt (21) zumindest zwei Lagen umfasst, von denen eine Lage luftdurchlässiges Material umfasst, wobei die erste, den Laschen (4, 5) und/oder den Dreieckstaschen (6, 7) zugewandte Lage Kunststoffmaterial und Durchbrüche wie etwa Ausstanzungen umfasst
**dadurch gekennzeichnet, dass**
die zweite Lage mittels Klebstoffnähten auf die erste Lage aufgeklebt ist, von welchen die Durchbrüche (13) vollständig umgeben sind.

11. Sack (1) nach dem vorstehenden Anspruch,
**dadurch gekennzeichnet, dass**
die Laschen (4, 5) derart zurückgeschlagen sind, dass die Kanten der Laschen (4, 5) und die Kanten der Dreieckstaschen (6, 7) und/oder die Kante eines Ventilzettels eine Öffnung (11) umgeben, durch welche das Innere des Sacks (1) zugänglich ist.

12. Sack (1) nach einem der beiden vorstehenden Ansprüche,
**dadurch gekennzeichnet, dass**
die zweite Lage luftdurchlässig und auf die erste Lage aufgeklebt ist.

13. Sack (1) nach einem der drei vorstehenden Ansprüche,
**dadurch gekennzeichnet, dass**
jede von den Klebstoffnähten umgebene Fläche zumindest doppelt so groß ist wie die Fläche des zugehörigen Durchbruchs (13).

14. Sack (1) nach einem der vier vorstehenden Ansprüche,
**dadurch gekennzeichnet, dass**
auf die zweite Lage eine dritte Lage aufgebracht und mit der ersten und/oder mit der zweiten Lage verbunden ist.

15. Sack (1) nach dem vorstehenden Anspruch,
**dadurch gekennzeichnet, dass**
die dritte Lage zumindest in der Nähe von Durchbrüchen (13) der ersten Lage Einschnitte (26) umfasst.

## Claims

1. Method for producing sacks from tubular pieces (1) which comprise a plastic material, in which method
- a base rectangle (2) which has tabs (4, 5) is established around a fold line (3), at least at one end region, while configuring triangular pockets (6, 7);
- parts of the tabs (4, 5) of the base rectangle (2) are folded back;
- a base cover sheet (21) is placed onto at least regions of the tabs (4, 5) of the base rectangle (2), and/or onto regions of the triangular pockets (6, 7);
- a base cover sheet (21) which at least partially comprises an air-permeable material is used;
- wherein the base cover sheet (21) comprises at least two layers, of which one layer comprises an air-permeable material;
- wherein the first layer that faces the tabs (4, 5) and/or the triangular pockets (6, 7) is composed of an air-impermeable material, and has perforations (13) incorporated therein;
- wherein the second layer comprises air-permeable material and is applied onto the first layer; and
**characterized in**
- **that** the second layer is connected to the first layer; and
- **that** connection seams, by way of which the perforations (13) are completely surrounded, are used for connecting.

2. Method according to Claim 1,
**characterized in that**
the tabs (4, 5) are folded back in such a manner that the edges of the tabs (4, 5) and the edges of the triangular pockets (6, 7) and/or the edge of a valve patch surround an opening (11) through which the interior of the sack is accessible.

3. Method according to one of the preceding claims,
**characterized in that**
each of the areas surrounded by the adhesive seams is at least double the size of the area of the associated perforation (13).

4. Method according to one of the preceding claims,
**characterized in that**
a third layer is applied onto the second layer and is connected to the first and/or the second layer.

5. Method according to the preceding claim,
**characterized in that**
incisions (26) are incorporated into the third layer at least in the proximity of perforations (13) of the first layer.

6. Method according to the preceding claim,
**characterized in that**
the incisions are configured so as to be arcuate.

7. Method according to the preceding claim,
**characterized in that**
a seamlessly produced tube which comprises a circular-woven fabric from oriented plastic-material tapes is used, wherein the circular-woven fabric is coated with a plastic material.

8. Method according to one of the preceding claims,
**characterized in that**
the base cover sheet (21) is fastened onto the base region of the sack by way of a heat-inducing joining method.

9. Method according to one of the preceding claims,
**characterized in that**
a separating agent is applied to those regions of that side of the base cover sheet (21) that faces the base of the sack that cover the opening (11), prior to the base cover sheet (21) being fastened onto the base region of the sack.

10. Sack (1) which comprises a plastics material and which comprises the following features:
- a tubular body;
- a base which is folded so as to be adjacent to least one end of the tubular body and which comprises triangular pockets (6, 7) and tabs (4, 5) which at least partially overlap these triangular pockets (6, 7);
- a base cover sheet (21) by way of which the base is covered, wherein the base cover sheet (21) is placed onto and is connected to at least regions of the tabs (4, 5) and/or onto regions of the triangular pockets (6, 7), wherein the base cover sheet (21) comprises an at least partially air-permeable material;
- wherein the base cover sheet (21) comprises at least two layers of which one layer comprises an air-permeable material, wherein the first layer that faces the tabs (4, 5) and/or the triangular pockets (6, 7) comprises a plastics material and perforations, such as punched-out features,
**characterized in that**
the second layer is adhesively bonded onto the first layer by means of adhesive seams by which the perforations (13) are completely surrounded.

11. Sack (1) according to the preceding claim,
**characterized in that**
the tabs (4, 5) are folded back in such a manner that the edges of the tabs (4, 5) and the edges of the triangular pockets (6, 7) and/or the edge of a valve patch surround an opening (11) through which the interior of the sack (1) is accessible.

12. Sack (1) according to one of the two preceding claims,
**characterized in that**
the second layer is air-permeable and is adhesively bonded onto the first layer.

13. Sack (1) according to one of the three preceding claims,
**characterized in that**
each of the areas surrounded by the adhesive seams is at least double the size of the area of the associated perforation (13).

14. Sack (1) according to one of the four preceding claims,
**characterized in that**
a third layer is applied onto the second layer and is connected to the first and/or the second layer.

15. Sack (1) according to the preceding claim,
**characterized in that**
the third layer comprises incisions (26) at least in the proximity of perforations (13) of the first layer.

## Revendications

1. Procédé de fabrication de sacs à partir de pièces tubulaires (1), qui comprennent un matériau en matière plastique, dans lequel
- un rectangle de fond (2), qui comprend des rabats (4, 5), est plié au moins à une région d'extrémité autour d'une ligne de pliage (3) avec formation de poches triangulaires (6, 7),
- des parties des rabats (4, 5) du rectangle de fond (2) sont repliées,
- une feuille de couverture de fond (21) est déposée au moins sur des régions des rabats (4, 5) du rectangle de fond (2) et/ou sur des régions des poches triangulaires (6, 7) et assemblée à celles-ci,
- on utilise une feuille de couverture de fond (21), qui comprend au moins partiellement du matériau perméable à l'air,
- dans lequel la feuille de couverture de fond (21) comprend au moins deux couches, dont une couche comprend du matériau perméable à l'air,
- dans lequel la première couche tournée vers les rabats (4, 5) et/ou les poches triangulaires (6, 7) se compose de matériau imperméable à l'air et dans laquelle des passages (13) sont pratiqués,
- dans lequel la deuxième couche comprend du matériau perméable à l'air et est appliquée sur la première couche, et
**caractérisé en ce que**
- la deuxième couche est assemblée à la première couche, et
- on utilise pour l'assemblage des cordons d'assemblage, par lesquels les passages (13) sont complètement entourés.

2. Procédé selon la revendication 1, **caractérisé en ce que** les rabats (4, 5) sont repliés de telle manière que les bords des rabats (4, 5) et les bords des poches triangulaires (6, 7) et/ou un bord d'une feuille de soupape entourent une ouverture (11), à travers laquelle l'intérieur du sac est accessible.

3. Procédé selon l'une quelconque des revendications précédentes, **caractérisé en ce que** chaque surface entourée par les cordons de colle est au moins deux fois plus grande que la surface du passage correspondant (13).

4. Procédé selon l'une quelconque des revendications précédentes, **caractérisé en ce que** l'on dépose une troisième couche sur la deuxième couche et on l'assemble à la première et/ou à la deuxième couche.

5. Procédé selon la revendication précédente, **caractérisé en ce que** l'on pratique des entailles (26) dans la troisième couche, au moins à proximité de passages (13) de la première couche.

6. Procédé selon la revendication précédente, **caractérisé en ce que** l'on réalise les entailles en forme d'arc de cercle.

7. Procédé selon la revendication précédente, **caractérisé en ce que** l'on utilise un tube fabriqué sans soudure, qui comprend un tissu circulaire en bandelettes de matière plastique étirées, dans lequel le tissu circulaire est revêtu d'une matière plastique.

8. Procédé selon l'une quelconque des revendications précédentes, **caractérisé en ce que** la feuille de couverture de fond (21) est fixée sur la région de fond du sac par un procédé d'assemblage à chaud.

9. Procédé selon l'une quelconque des revendications précédentes, **caractérisé en ce qu'**avant la fixation de la feuille de couverture de fond (21), on applique un moyen de séparation sur la région de fond du sac sur les régions du côté de la feuille de couverture de fond (21) tournées vers le fond du sac, qui recouvrent l'ouverture (11).

10. Sac (1), qui comprend un matériau de matière plastique et comprenant les caractéristiques suivantes:
- un corps tubulaire,
- un fond plié au moins sur une extrémité du corps tubulaire, qui comprend des poches triangulaires (6, 7) et des rabats (4, 5) recouvrant au moins partiellement ces poches triangulaires (6, 7),
- une feuille de couverture de fond (21), avec laquelle le fond est recouvert, dans lequel la feuille de couverture de fond (21) est déposée au moins sur des régions des rabats (4, 5) et/ou sur des régions des poches triangulaires (6, 7) et est assemblée à celles-ci, dans lequel la feuille de couverture de fond (21) comprend au moins partiellement du matériau perméable à l'air,
- dans lequel la feuille de couverture de fond (21) comprend au moins deux couches, dont une couche comprend du matériau perméable à l'air, dans lequel la première couche, tournée vers les rabats (4, 5) et/ou les poches triangulaires (6, 7), comprend du matériau de matière plastique et des passages comme par exemple des découpes,
**caractérisé en ce que** la deuxième couche est collée sur la première couche au moyen de cordons de colle, par lesquels les passages (13) sont complètement entourés.

11. Sac (1) selon la revendication précédente, **caractérisé en ce que** les rabats (4, 5) sont repliés de telle manière que les bords des rabats (4, 5) et les bords des poches triangulaires (6, 7) et/ou le bord d'une feuille de soupape entourent une ouverture (11), à travers laquelle l'intérieur du sac (1) est accessible.

12. Sac (1) selon une des deux revendications précédentes, **caractérisé en ce que** la deuxième couche est perméable à l'air et est collée sur la première couche.

13. Sac (1) selon une des trois revendications précédentes, **caractérisé en ce que** chaque surface entourée par les cordons de colle est au moins deux fois plus grande que la surface du passage correspondant (13).

14. Sac (1) selon une des quatre revendications précédentes, **caractérisé en ce qu'**une troisième couche est appliquée sur la deuxième couche et est assemblée à la première et/ou à la deuxième couche.

15. Sac (1) selon la revendication précédente, **caractérisé en ce que** la troisième couche comporte des entailles (26) au moins à proximité des passages (13) de la première couche.
